# EUROPÄISCHE PATENTSCHRIFT

(11) **EP 0 209 031 B1**
(45) Veröffentlichungstag und Bekanntmachung des Hinweises auf die Patenterteilung: **22.06.1988**
(21) Anmeldenummer: 86109223.7
(22) Anmeldetag: 06.07.1986
(51) Int. Cl.: B65D 51/20, B21D 51/44

(54) **Dose, sowie Verfahren und Membran zu ihrem Verschliessen**
Can, and method and membrane for its closure
Boîte, ainsi que le procédé et la membrane pour sa fermeture

(30) Priorität: 10.07.1985 CH 2995/85
(43) Veröffentlichungstag der Anmeldung: 21.01.1987
(73) Patentinhaber: Grabher INDOSA-Maschinenbau AG, 9434 Au-SG (CH)
(72) Erfinder: Grabher, Werner, CH-9434 Au (CH)
(74) Vertreter: Büchel, Kurt F., Dr.

(56) Entgegenhaltungen:
- EP-A- 0 007 487
- DE-A- 3 212 990
- FR-A- 2 118 077
- US-A- 3 859 942

## Beschreibung

Die Erfindung betrifft eine Dose nach dem Oberbegriff des Anspruches 1 ; ein Verfahren zur Herstellung der Dose; eine Membran zu ihrem Verschliessen; und schliesslich ein Verfahren und eine Vorrichtung zur Herstellung der Membran.

Die eingangs erwähnte Dose ist in der EU-A 007 487 beschrieben, in der Praxis aber nie bekannt geworden, weil das zu ihrer Herstellung angegebene Verfahren einerseits viel zu aufwendig war und andererseits gar nichtfunktionierte. Es wurde dort nämlich vorgeschlagen, den Kragenteil der Verschlussmembran zuerst mittels harter Pressflächen entlang einer später als Sollbruchstelle dienenden Umfangslinie in seiner Stärke zu verringern oder zu perforieren, die Membran dann in die Dosenöffnung einzusetzen, zu erwärmen und durch Aufbringen eines radial nach aussen wirkenden, entlang oder neben der Sollbruchlinie verlaufenden Druckes den Membrankragen und den Überdeckungsteil voneinander zu trennen. Abgesehen von diesem komplizierten und störungsanfälligen Verfahren ergab sich in der Praxis leider nie eine wirklich vollständige Trennung der beiden Membranteile, so dass beim Öffnen der Dose durch Aufreissen des Membrantellers immer wieder Teile des Überdeckungsteiles mitgezogen wurden und ausfransten. Es trat also genau der Effekt auf, der eigentlich mit der Erfindung hätte vermieden werden sollen.

Ein anderer Vorschlag ist in der DE-A 3212 990 beschrieben, konnte aber ebenfalls in der Praxis nicht verwirklicht werden. Dort besteht die Membran aus zwei Schichten; nur die innere Schicht des Membrantellerkragens ist von dem zugehörigen Überdeckungsteil getrennt, während die äussere Schicht Teller und Überdeckungsteil unverletzt übergreift und zum Aufreissen dient. Dabei ist es so gut wie unmöglich, die Haftfestigkeit der inneren Schicht auf der Doseninnenwand mit derjenigen der beiden Folien aufeinander so abzustimmen, dass der erfindungsgemäss angestrebte Effekt erreicht wird, weil nämlich einander widersprechende Forderungen auftreten: im Tellerbereich muss die Haftung der beiden Folien aufeinander grösser sein als die Haftung des Kragens der inneren Schicht an der Doseninnenseite; im Überdeckungsbereich müsste es genau umgekehrt sein, damit die innere Folie die Schnittkante des Dosenrumpfes auch nach dem Aufreissen noch mit Sicherheit überdeckt.

Die Erfindung hat sich daher unter anderem die Aufgabe gestellt, eine Dose der eingangs genannten Art zu schaffen, die die genannten Nachteile vermeidet und sich in der Praxis verwirklichen lässt. Dies gelingt durch die im Kennzeichen des Anspruches 1 vorgeschlagenen Massnahmen. Eine so konstruierte Dose lässt sich leicht herstellen und bietet beim Aufreissen keine Probleme, sondern einen glatt und sauber verbleibenden Überdeckungsteil. Gemäss einer weiteren Aufgabe der Erfindung soll ein Verfahren geschaffen werden, mit dem in möglichst einfacher Weise, vorzugsweise in einem einzigen Arbeitsschritt, die Dose unter Erzielung der erstrebten Vorteile verschlossen werden kann. Dies geschieht durch die im Kennzeichen des Patentanspruches 2 definierten Massnahmen.

Aufgabe der Erfindung ist der weiteren, eine Membran zum Verschliessen von Dosen oder dgl. Behältern zu schaffen, die in einem Arbeitsgang erstellt werden kann und trotzdem ein leichtes Öffnen durch geeignete Sollrissstellen gewährleistet. Erfindungsgemäss wird das Ziel durch die im Anspruch 3 beschriebenen Merkmale erreicht.

Schliesslich ist es Aufgabe der Erfindung, ein Verfahren und eine Vorrichtung zur rationellen Herstellung der erfindungsgemässen Membran zu schaffen, die für das Herstellen einer erfindungsgemäss verschlossenen Dose Verwendung findet. Dies gelingt durch die in den Ansprüchen 5 und 6 angegebenen Merkmale.

Ein Steg in der erfindungsgemässen Membran ist 3 bis 50%, vorzugsweise 10 bis 15% des Schnittes lang, wobei je nach Durchmesser der Membran 3, vorzugsweise 6 bis etwa 12, insbesondere 8 bis 10 Schnitte und Stege vorzusehen sind. Weniger (längere) Schnitte und/oder kürzere Stege gefährden die Verarbeitbarkeit der Membran beim Einkleben in die Dose, da die langen Schnitte zum Auseinanderziehen neigen. Mehr (kürzere) Schnitte und/oder längere Stege ergeben grössere Probleme beim Aufreissen. Die richtige Wahl kann in Abhängigkeit insbesondere von der Materialdicke und -steifigkeitder Membran, sowie von den Toleranzen der Dose von jedem Fachmann leicht getroffen werden.

Damit die Membran verlässlich dichtschliessend in die Dose eingesiegelt werden kann, ist es zweckmässig, wenn die Sollrisslinie über der halben Höhe der Wandung, z.B. in deren oberen Drittel verläuft. Um das Abreissen der Stege während des Einsiegelns zu erleichtern, werden sie vorzugsweise bereits vorgeknickt und/oder sogar - wenigstens über einen Teil ihrer Breite- in ihrer Dicke geschwächt, so dass sie Sollrissstellen bilden, die bei Zuganwendung auch tatsächlich unter Beibehaltung der Siegelung des Überdeckungsteiles reissen. Besonders zweckmässig ist es, wenn die Stege einen etwa spindelförmigen Querschnitt haben, indem sie z.B. an beiden, an die jeweiligen Schnitte grenzenden Enden, verlaufend auf die Stärke Null gequetscht oder eingeschnitten sind.

Um auf einfache Weise eine solche Membran mit integrierter Sollrissstelle herstellen zu können, werden nach einer weiteren Ausbildung der Erfindung ein Tiefziehstempel und eine Matrize verwendet, die je eine umlaufende Scherkante zur Herstellung der Schnitte aufweisen, die in am Umfang -vorzugsweise gleichmässig verteilten Stel - len durch Ausnehmungen unterbrochen ist. Ein ähnliches Verfahren und Vorrichtung wird zwar in der US-A-3.859.942 beschrieben, dort aber auf einem anderem Gebiet (eine für den Verschluss einer Flasche von aussen bestimmte, aus dünnem Blech vorgeformte Verschlusskappe wird mit umlaufenden Schnitten versehen, um beim manuellen Aufdrehen der Verschlusskappe durch den Verbraucher ein Abreissen der zwischen den Schnitten verbliebenen Stege in tangentialer Richtung zu ermöglichen). Diese Druckschrift entspricht somit nicht einmal dem Gattungsbegriff von Verfahren und Vorrichtung nach der Erfindung und konnte daher dem Erfinder auch keinen Hinweis auf die Lösung der erfindungsgemäss gestellten Aufgabe bieten.

Anhand eines Ausführungsbeispiels sei die Erfindung näher erläutert. Es zeigen:
Fig. 1 eine fertige Membran,
Fig. 2 den Tiefziehstempel,
Fig. 3 die dazugehörige Matrize,
Fig. 4 das Werkzeug in Offenstellung im Schnittbereich,
Fig. 5 das Werkzeug in Offenstellung im Stegbereich,
Fig. 6 das Werkzeug in Schliesstellung im Schnittbereich,
Fig. 7 das Werkzeug in Schliesstellung im Stegbereich,
Fig. 8 und 9 das stirnseitige Ende einer herkömmlichen, mit Membran verschlossenen Dosenwand im Schnitt, und
Fig. 10 im Querschnitt das stirnseitige Ende einer erfindungsgemässen Dosenwand im Bereich eines Schnittes (10a) bzw. eines Steges (10b).
Die Fig. 1 zeigt perspektivisch eine fertige (kreisförmige) Membran 14 (für eine Dose runden Querschnitts). Die Membran besteht aus einem Teller 1, der seitlichen Wandung 2 sowie dem radial abstehenden Flansch 3. Im oberen Drittel der Wandung 2 sind die gleichmässig am Umfang verteilten Längsschlitze 5 angeordnet, die durch Stege 4 begrenzt sind. Ferner sind noch Abschnitte A und B angegeben, die in einer der entsprechenden Zeichnung im Schnitt dargestellt sind (Fig. 1A, Fig.1 B). Dabei ist ersichtlich, wie die Längsschlitze 5 und die Stege 4 angeordnet sind. Die Materialstärke der Membran kann z.B. 40 bis 60 Micron betragen.

Aus Fig. 2 sind der Tiefziehstempe) 6, sowie dessen Bereiche A und B ersichtlich. Der Tiefziehstempel 6 hat oben einen Schaft 7 zum Einspannen in das Werkzeug. Der Stempel selbst ist ein scheibenartiges Werkzeugteil, das an der Stirnseite 13 im Umfang einen Ziehradius 12 enthält; die zylindrische Ziehkante endet in einer Scherkante 8. Diese ist in den Bereichen A angeordnet und aus dem dazugehörigen Schnitt (Fig. 2A) ersichtlich. In den Bereichen B ist die Ausnehmung 9 angeordnet. Es ist hier lediglich die Scherkante 8 unterbrochen und zwar mit einer Tiefe von etwas 100 Micron und einer Neigung von 25 bis 60 Grad von der Längsachse aus gesehen. Die Breite der Ausnehmung 9 entspricht der gewünschten Breite eines Steges 4.

Fig. 3 stellt die Matrize 10 dar. Es handelt sich dabei um ein ringförmiges Werkzeug, das an seiner Innenseite eine Scherkante 11 aufweist, die zwar Unterbrechungen aufweisen kann, die aber in Figur 3 nicht dargestellt sind. Man sieht dies auch daran, dass die Schnitte A und B (Fig. 3A, Fig. 3B) identisch sind.

Die Fig. 4 und 5 zeigen das Werkzeug in offener Stellung. Über der Matrize 10 liegt die Membranfolie 14, die als ebene Scheibe vorbereitet ist. Als Ring ist der Niederhalter 15 ausgebildet, der am Tiefziehstempel 6 geführt ist. Auch hier ist die Ziehkontur 12 zu erkennen, wobei in Fig. 4 die Scherkante 8 aufgeführt und in Fig. 5 hingegen deren Unterbrechung durch die Ausnehmung 9 ersichtlich ist.

Die Fig. 6 und 7 zeigen das Werkzeug in geschlossener Stellung. Die Matrize 10 trifft beim Hochfahren zuerst auf den Niederhalter 15 und umgreift unmittelbar hernach den Tiefziehstempel 6. Die Membranfolie 14 ist nun umgewandelt in den Teller 1, die Wandung 2 und den Flansch 3. Die Fig. 6 zeigt, dass die fertige Membran seitlich aufgeschnitten ist. Dies entspricht in Fig. 1 der Stelle A. Anders in Fig. 7, wo durch die Ausnehmung 9 eine Unterbrechung des Schnittes erzeugt wurde. Dadurch ergibt sich in der Wandung 2 nur eine Kröpfung der Membranfolie 14.

Die Herstellung geschieht in der Weise, dass bei Schliessung des Werkzeugs vorerst Teller 1, Wandung 2 und Flansch 3 gebildet werden, gleichzeitig die Wandung 2 im Querschnitt eine Z-förmige Ausbildung erfährt und in der Endphase der Schliessbewegung durch Scherkanten 8 und 11 die Längsschlitze 5 geschnitten werden.

Wesentlich ist, dass die Scherkanten 8 und 11 eine nur geringfügige Überlappung aufweisen, und zwar in der Grössenordnung von 100 bis 200 Micron. Damit ist die Gewähr gegeben, dass die Membran in einem Arbeitsgang erstellbar ist, wobei gleichzeitig die Längsschlitze 5 geschnitten und die Stege 4 gekröpft bzw. geknickt und gegebenenfalls sogar-wenigstens teilweise- in ihrem Querschnitt verringert werden, wodurch sich die gewünschten Sollrissstellen bilden.

Besonders wichtig ist jedoch die Tatsache anzusehen, dass nur ein einziger Arbeitsgang zur Herstellung dieser Membran genügt und kein weiterer Maschineneinsatz erforderlich ist. Vorhandene Werkzeuge sind gegebenenfalls durch Anbringen von Scherkanten 8 und Ausnehmungen 9 umbaubar.

Eine herkömmlich verschlossene Dose gemäss Fig. 8 erreicht-wie eingangs erwähnt-keine über den Umfang im erfindungsgemässen Bereich liegende Trennung des Überdeckungsteiles 3 vom Verschlussteil 14.

Die herkömmliche Membran gemäss Fig. 9 wiederum leidet darunter, dass die Haftung der beiden Membranschichten im Überdeckungsbereich (3a, 3i) geringer sein müsste als im senkrechten (21 a, 21 i) und waagrechten (14a, 14i) Verschlussbereich.

Die offene Stirnseite 16 der fertig verschlossenen, erfindungsgemässen Dose 17 gemäss Fig. 10 (Fig. 10a, Fig. 10b) hingegen wird von dem nunmehr abgetrennten, kreisförmigen Flansch 3 der Membran 14 umgriffen. Das obere Ende 19, 19' der zylindrischen Wandung 21 ist vom unteren Ende 23, 23' des innenliegenden Schenkels des Flansches 3 in einem kleinen Abstand a angeordnet, der gerade so gross gewählt ist, dassdiefrüheren Sollrissstellen 4 (Fig. 1) gerissen sind. Unter Zugbeanspruchung erfolgt nämlich in aller Regel ein glattes Abreissen im Gegensatz zu der herkömmlichen Schälbeanspruchung beim Öffnen der Dose, bei der es wie eingangs erwähnt oft zum Ausfransen des Innenschenkels des Flansches 3 kommen kann. Deshalb kann gegebenenfalls auch eine andere als die erfindungsgemässe Membran, soferne sie nur eine über den Umfang ihres zylindrischen Wandungsteiles verlaufende Sollrisstelle aufweist, zur Herstellung der erfindungsgemässen Dose Verwendung finden, obwohl die erfindungsgemässe Membran wegen ihrer leichten Herstellbarkeit bevorzugt ist.

Die Heisssiegelschicht 24 verbindet sich während des Verschliess- und Abreissvorganges mit der Doseninnenbeschichtung 18, von der nach dem Abreissen der Stege 4 (Fig. 1) ein unverletzter Umfangsstreifen 22 erhalten bleibt.

## Patentansprüche

1. Dose, bestehend aus einem Rumpf (17) mit Innenbeschichtung (18), dessen wenigstens eine Öffnung mittels eines Membrantellers (14) verschlossen ist, dessen hochgezogener Kragen (21) mit der Innenbeschichtung (18) über eine Siegel- bzw. Klebstoffschicht (24) dicht verbunden ist, wobei die Oberkante (19) des Kragens (21) im Abstand von der Schnittkante (16) des Rumpfes (17) endet und im Abstand (a) von dieser Oberkante (19) ein kreisringförmiger Überdeckungsteil (3) ansetzt, der an der Innenbeschichtung (18) einen unbedeckten und unverletzten Ringstreifen (22) belässt und über die Schnittkante (16) des Rumpfes (17) umgebördelt ist, dadurch gekennzeichnet, dass die Oberkante (19) des Kragens (21 ) und die innere Unterkante (23) des Überdekkungsteiles (3) über je 70% bis 99% ihres Umfanges geschnitten, und über je 30% bis 1 % ihres Umfanges gerissen sind.

2. Verfahren zur Herstellung einer Dose nach Anspruch 1, unter Verwendung einer Membran, in deren zylindrischem Wandungsteil eine Sollrisslinie entlang des Umfangs verläuft, dadurch gekennzeichnet, dass der Flansch (3) der Membran (14) auf der Schnittkante (16) der Dosenwand (17) festgehalten wird, während - z.B. mit Hilfe eines Stempels- der Teller (1) der Membran (14) um einen Weg (a) so weit in die Dose (17) gedrückt wird, bis die Sollrissstellen (14) gerade gerissen sind.

3. Membran aus einer - vorzugsweise etwa 40 bis 60 Micron starken - Folie, zum Verschliessen von dosenartigen Behältern verschiedenen Querschnitts, bestehend aus einem Teller mit daran anschliessender, für den Kontakt mit der Doseninnenwand (18) bestimmter Seitenwandung (2), einem von dieser radial abstehenden Flansch (3), gekennzeichnet durch in der - im wesentlichen gleichmässig dicken - Wandung (2) entlang einer Umfangslinie verlaufende, abwechselnd angeordnete Schnitte (5) und Stege (4), wobei jeder Steg (4) eine Breite von 3 bis 50%, vorzugsweise 10 bis 15% der Länge eines Schnittes (5) aufweist.

4. Membran nach Anspruch 3, dadurch gekennzeichnet, dass die Stege (4) vorgeknickt und/oder―wenigstens über einen Teil ihrer Breite - in ihrer Dicke geschwächt sind.

5. Verfahren zur Herstellung einer Membran aus einer - vorzugsweise etwa 40 bis 60 Micron starken - Folie, zum Verschliessen von dosenartigen Behältern verschiedenen Querschnitts, mit Hilfe eines Tiefziehstempels und einer Matrize, wobei bei Schliessung des Werkzeugs vorerst Teller (1), Wandung (2) und Flansch (3) gebildet werden, dadurch gekennzeichnet, dass in der Endphase der Schliessbewegung durch im Tiefziehwerkzeug und in der Matrize integrierte, einander um höchstens 0,2, vorzugsweise höchstens 0,1 mm überlappende Scherkanten (8 und 11) in die Wandung (2) entlang einer Umfangslinie Längsschlitze (5) geschnitten werden, wobei die Wandstärke der Wandung (2) im wesentlichen unverändert bleibt.

6. Vorrichtung zur Durchführung des Verfahrens nach Anspruch 5, dadurch gekennzeichnet, dass der Tiefziehstempel (6) und die Matrize (10) je eine umlaufende Scherkante (8, 11) aufweisen, von denen wenigstens eine an mehreren - vorzugsweise gleichmässig verteilten - Stellen durch Ausnehmungen (9) unterbrochen ist.

7. Vorrichtung nach Anspruch 6, dadurch gekennzeichnet, dass die Ausnehmungen (9) an ihrer tiefsten Stelle der Stärke der Membran (14) entsprechen.

## Claims

1. A tin consisting of a body (17) having an inner coating (18), at least one orifice of the said body being sealed by means of a membrane disc (14), the upward-projecting collar (21 ) of which is tightly bonded to the inner coating (18) via a sealing or adhesive layer (24), the upper edge (19) of the collar (21 ) ending at a distance from the cut edge (16) of the body (17) and an annular overlap part (3) beginning at a distance (a) from this upper edge (19), the said overlap part leaving an uncovered and intact annular strip (22) on the inner coating (18) and being flanged over the cut edge (16) of the body (17), characterized in that the upper edge (19) of the collar (21 ) and the inner lower edge (23) of the overlap part (3) are each cut over 70% to 99% of their periphery, and are each torn over 30% to 1 % of their periphery.

2. A process for the production of a tin according to Claim 1, using a membrane, in the cylindrical wall part of which an ideal tear line runs along the periphery, characterized in that the flange (3) of the membrane (14) is held firmly on the cut edge (16) of the tin wall (17), while the disc (1) of the membrane (14) is pressed - for example with the aid of a die - a distance (a) into the tin (17) until the ideal tear points (4) are just torn.

3. A membrane consisting of a foil - preferably about 40 to 60 micron thick - for sealing tin-like containers of different cross-sections, consisting of a disc connecting with a side wall (2), intended to come into contact with the inner wall (18) of the tin, and a flange (3) which projects radially from the said side wall and is characterized by slots (5) and webs (4) arranged alternately and running in the wall (2) - essentially of the same thickness - along a peripheral line, each web (4) having a width of 3 to 50%, preferably 10 to 15%, of the length of a slot (5).

4. A membrane according to Claim 3, characterized in that the webs (4) are bent beforehand and/or-at least over part of their width - are thinner.

5. A process for the production of a membrane consisting of a foil - preferably about 40 to 60 micron thick - for sealing tin-like containers of different cross-sections, with the aid of a deep draw die and a matrix, the disc (1), wall (2) and flange (3) first being formed when the tool is closed, characterized in that, in the end phase of the closing movement, longitudinal slots (5) are cut in the wall (2) along a peripheral line by shear edges (8 and 11) which are integrated in the deep draw die and in the matrix and overlap one another by not more than 0.2, preferably not more than 0.1 mm, the wall thickness of the wall (2) remaining essentially unchanged.

6. An apparatus for carrying out the process according to Claim 5, characterized in that the deep draw die (6) and the matrix (10) each have a peripheral shear edge (8, 11), at least one of which is interrupted at several - preferably uniformly distributed - points by recesses (9).

7. An apparatus according to Claim 6, characterized in that the recesses (9) correspond at their deepest point to the thickness of the membrane (14).

## Revendications

1. Boîte constituée par un corps (17) doté d'un revêtement intérieur (18) et d'au moins une ouverture fermée au moyen d'une membrane (14) ayant un col relevé (21 ) liée de manière étanche au revêtement intérieur (18) par une couche (24) d'agent de scellement ou d'adhésif, le bord supérieur (19) du col (21) se terminant à distance du bord d'extrémité (16) du corps (17) et une pièce de recouvrement (3) en forme d'anneau circulaire succédant à ce bord supérieur (19), à distance (a) de celui-ci, en laissant subsister sur le revêtement intérieur (18) une band annulaire intacte et non re- couverte (22), cette pièce de recouvrement étant rabattue par-dessus le bord d'extrémité (16) du corps (17), caractérisée par le fait que le bord supérieur (19) du col (21 ) et le bord inférieur intérieur (23) de la pièce de recouvrement (3) sont coupés sur 70% à 99% de leur pourtour et sont rompus sur 30% à 1 % de leur pourtour.

2. Procédé de fabrication d'une boîte selon revendication 1, en utilisant une membrane dont la partie de paroi cylindrique présente une ligne de rupture périphérique, caractérisé par le fait que l'on maintient le rebord (3) de la membrane (14) sur le bord d'extrémité (16) de la paroi (17) de la boîte pendant que l'on enfonce, par exemple à l'aide d'un poinçon, le fond (1) de la membrane (14) dans la boîte (17), cela d'une course (a) telle que les points d'affaiblissement (4) pour rupture soient juste rompus.

3. Membrane faite d'une feuille, de préférence épaisse d'environ 40 à 60 microns, pour fermer des récipients du genre boîte ayant diverses sections, constituée par un fond auquel se raccorde une paroi latérale (2) destinée au contact avec la paroi intérieure (18) de la boîte, et par un rebord (3) dépassant radialement de celle-ci, caractérisée par une alternance d'incisions (5) aménagées le long d'une ligne périphérique dans la paroi (2) d'épaisseur sensiblement uniforme et de parties pleines (4), chaque partie pleine (4) présentant une largeur de 3 à 50%, de préférence 10 à 15%, de la longueur d'une incision (5).

4. Membrane selon revendication 3, caractérisée par le fait que les parties pleines (4) sont pré- déformées selon un profil en coude et/ou affaiblies en épaisseur, au moins sur une partie de leur largeur.

5. Procédé de fabrication d'une membrane à partir d'une feuille, de préférence épaisse d'environ 40 à 60 microns, pour fermer des récipients du type boîte ayant diverses sections, en opérant à l'aide d'un poinçon d'emboutissage et d'une matrice, la feuille étant, lors de la fermeture de l'outil, d'abord conformée en un fond (1), une paroi (2) et un rebord (3), caractérisé par le fait qu'au cours de la phase finale du mouvement de fermeture, des fentes longitudinales (5) sont découpées dans la paroi (2), le long d'une ligne périphérique, par des arêtes de cisaillement (8 et 11) intégrées dans l'outil d'emboutissage et dans la matrice et se re- couvrantau maximum de 0,2 mm, de préférence au maximum de 0,1 mm, l'épaisseur de la paroi (2) restant sensiblement inchangée.

6. Dispositif de mise en oeuvre du procédé selon revendication 5, caractérisé par le fait que le poinçon d'emboutissage (6) et la matrice (10) présentent chacun une arête de cisaillement périphérique (8,11), au moins l'une d'entre elles étant interrompue par des évidements (9) en plusieurs endroits, de préférence également répartis.

7. Dispositif selon revendication 6, caractérisé par le fait qu'en leur endroit le plus profond, les évidements (9) correspondent à l'épaisseur de la membrane (14).
